# EUROPÄISCHE PATENTSCHRIFT

(11) **EP 0 519 337 B1**
(45) Veröffentlichungstag und Bekanntmachung des Hinweises auf die Patenterteilung: **03.09.1997**
(21) Anmeldenummer: 92109885.1
(22) Anmeldetag: 12.06.1992
(51) Int. Cl.: G09F 3/00, G09F 7/16

(54) **Typschild**
Identification plate
Plaque d'identité

(30) Priorität: 21.06.1991 DE 4120504
(43) Veröffentlichungstag der Anmeldung: 23.12.1992
(73) Patentinhaber: ROBERT BOSCH GMBH, 70442 Stuttgart (DE)
(72) Erfinder: Grundler, Gerhard, Dipl.-Ing., W-7000 Stuttgart 80 (DE); Finkbeiner, Thomas, Dipl.-Ing., W-7000 Stuttgart 1 (DE)

(56) Entgegenhaltungen:
- BE-A- 905 186
- DE-U- 8 803 703
- FR-A- 2 632 566
- MACHINE DESIGN Bd. 57, Nr. 23, 10. Oktober 1985, CLEVELAND ,OHIO,USA Seiten 90 - 94; S.F.STRAUSE: 'NAMEPLATES:Tough, Durable and Functional'

## Beschreibung

### Stand der Technik

Die Erfindung geht aus von einem Typschild nach dem Oberbegriff des Anspruchs 1. Als Typschilder für Handwerkzeugmaschinen werden bisher Kunststoffolien oder Aluminiumplatten verwendet, auf die die notwendigen Daten aufgedruckt oder eingestanzt werden. Diese Schilder werden anschließend auf das Gehäuse der Handwerkzeugmaschine aufgenietet, aufgeklebt oder in vorbereitete Taschen eingelegt. Die Schilder sind insbesondere wenn Daten eingeprägt werden müssen, relativ teuer und erfordern bei verschiedenen Maschinentypen eine umfangreiche Lagerhaltung verschiedener Schilder. Bei bedruckten Typschildern besteht die Gefahr, daß bei dem teilweise rauhen Baustellenbetrieb sich die Druckfarbe ablöst und das Schild unlesbar wird. Bei aufgeklebten folienartigen Typschildern besteht außerdem die Gefahr, daß sich das Typschild gänzlich ablöst.

Aus der FR-A-2632566 ist bereits ein Schild bekannt, das aus einer rückseitig beschrifteten Platte aus transparentem Kunststoff, einer darauf aufgebrachten Farbschicht und einer darüberliegenden Schutzfolie besteht. Das Schild ist insbesondere zur Anbringung an Kraftfahrzeugen als Autokennzeichen vorgesehen.

### Vorteile der Erfindung

Das erfindungsgemäße Typschild mit den kennzeichnenden Merkmalen des Anspruchs 1 hat gegenüber herkömmlichen Typschildern an Handwerkzeugmaschinen den Vorteil, daß es dauerhaft lesbar bleibt, in der Farbwahl durch Anpassung an die Grundfarbe des Gehäuses ein großer Kontrast erzielbar ist und die Lesbarkeit des Schildes verbessert wird. Insbesondere ist auch eine Maschinenlesbarkeit des Typschilds erreichbar. Das Typschild hat den weiteren Vorteil, daß die Beschriftung durch das Schild selbst geschützt ist und die Gestaltung der Beschriftung viele Möglichkeiten offen läßt. Gegenüber geprägten Aluminiumschildern ist der Beschriftungsinhalt durch verschiedene Druckvorlagen leichter veränderbar. Das erfindungsgemäße Typschild wird in fertigungsgünstiger Weise z.B. in im Gehäuse angeordnete Taschen eingesetzt, was weitere Befestigungsmittel entbehrlich macht.

Durch die in den abhängigen Ansprüchen aufgeführten Maßnahmen sind vorteilhafte Weiterbildungen und Verbesserungen des im Anspruch 1 angegebenen Typschilds möglich. Besonders vorteilhaft ist es, die Beschriftung durch Verändern der rückwärtigen Oberfläche des Schildes aufzubringen. Dies kann durch verschiedene Verfahren, wie z.B. Heißprägen, Ätzen, Wärmebehandlung, Wasserstrahlschneiden, UV-Belichtung oder Laser-, Plasma- oder Elektronenstrahlbeschriftung erfolgen. Die Beschriftung kann aber auch vorteilhafterweise durch Umformen oder Zerspanen der rückwärtigen Schildoberfläche aufgebracht werden. Dazu eignen sich Fräsen, Grafieren, Ritzen, Prägen, Rollieren, Sand- und Kugelstrahlen. Darüber hinaus sind in vorteilhafterweise aber auch alle Druckverfahren anwendbar, wie Flexodruck, Lithographie und Tiefdruck. Das Typschild selbst besteht vorteilhafterweise aus einem transparenten Kunststoff wie z.B. Polyester, Polycarbonat, Polyvinylchlorid oder Polyethylen. Aber auch Glaswerkstoffe, die eine besonders harte, gegen Kratzer unempfindliche Oberfläche aufweisen, sind anwendbar. Die Beschriftung des Typschilds wird vorteilhafterweise in gegenüber der Farbe des Gehäuses kontrastreichen Farben, insbesondere Komplimentärfarben vorgenommen. Es sind aber auch floreszierende oder andere bei Lichtbestrahlung sich besonders hervorhebende Beschriftungsmittel verwendbar. Das Typschild kann auch z.B. dadurch fälschungssicher gemacht werden, daß ein Hologramm oder ähnliches eingeprägt wird.

Auch andere Befestigungsarten wie Aufnieten, Anschrauben oder Aufkleben gewährleisten einen festen Halt des Typschilds. Besonders vorteilhaft sind Schweißverfahren, bei denen der Werkstoff des Typschilds mit dem Gehäusewerkstoff verschweißt wird. Dies kann z.B. durch Laser-, Ultraschall- oder Reibschweißungen erfolgen.

Weiter von Vorteil ist es, das Typschild an den Rändern ringsum gegenüber dem Gehäuse abzudichten, um das Eindringen von Schmutz zwischen Gehäuse und Typschild zu verhindern.

### Zeichnung

Ein Ausführungsbeispiel der Erfindung ist in der Zeichnung dargestellt und in der nachfolgenden Beschreibung näher erläutert. Figur 1 zeigt ein Typschild in stark vergrößerter perspektivischer Darstellung im Ausschnitt. Figur 2 zeigt ein vollständiges Typschild von seiner Rückseite her und Figur 3 zeigt einen Querschnitt durch eine Handwerkzeugmaschine mit eingesetztem Typschild.

### Beschreibung des Ausführungsbeispiels

Das Typschild 1 besteht aus einer dünnen transparenten Platte 2, die aus Kunststoff oder Glas besteht. Die Platte 2 hat eine Stärke S von ca. 0,5 mm, kann aber auch dünner, insbesondere folienartig sein. An ihrer dem Betrachter abgewandten Rückseite 3 trägt sie Kennzeichen, die Symbole 5 oder Schriftzeichen 6 darstellen können. Das Kennzeichen kann aber auch oder zusätzlich aus einem flächigen Auftrag von Farbe oder Mustern bestehen. Die rückseitige Oberfläche 7 der Platte 2 ist vor der Anbringung der Kennzeichen vorzugsweise glatt und eben. Die Oberfläche 8 der Vorderseite 9 ist ebenfalls vorzugsweise glatt und eben. Die Oberfläche 8 kann jedoch zur Erzeugung eines Lupeneffekts auch gewölbt sein. Um Lichtspiegelungen zu verhindern, kann die Oberfläche 8 auch mit einer Struktur versehen sein.

Die aus Symbolen 5 und Schriftzeichen 6 bestehende Beschriftung des Typenschilds 1 ist von hinten in Spiegelschrift so auf die Platte 2 aufgebracht, daß sie von der Vorderseite 9 her gesehen lesbar ist. Die Beschriftung kann durch verschiedene Verfahren, wie z.B. Heißprägen, Fräsen oder durch Aufbringen eines Zusatzstoffes, insbesondere Druckfarbe aufgebracht werden. Die Beschriftung 5, 6 steht in farblichem Kontrast zu der Farbe des Gehäuses 12 des Erzeugnisses 13 eines Bohrhammers. Ein die Lesbarkeit erhöhender Konstrast der Beschriftung zu ihrem Untergrund kann aber auch dadurch erreicht werden, daß das Typschild 1 auf seiner Rückseite großflächig mit einer zweiten Farbe versehen wird. Es können aber auch verschiedene Farben nebeneinander verwendet werden, so daß beispielsweise der Hersteller des Erzeugnisses sofort an der farblichen Kennzeichnung des Typschilds erkennbar ist.

Die Befestigung des Typschilds erfolgt z.B. durch Einschieben in eine Tasche 14 im Gehäuse 12 des Erzeugnisses 13 (siehe Figur 3). In diesem Fall die Stärke S der Platte 2 so groß, daß das Typschild nicht durch Verbiegen herausfallen kann. Die Tasche 14 besteht aus einer Vertiefung im Gehäuse mit nach innen überstehenden Rändern 15. Unter die Ränder 15 wird das Typschild 1 so eingeschoben, daß die beschriftete Fläche sichtbar bleibt. Eine derartige Befestigung des Typschilds erfordert keinerlei Zusatzwerkstoff oder Befestigungsmittel. Das Typschild kann ebenso gut aber auch aufgeklebt, angeschweißt, aufgenietet, angeschraubt oder sonstwie befestigt werden.

Besonders vorteilhaft bei transparenten Typschildern 1 ist eine Abdichtung der Platte 2 gegenüber dem Gehäuse 12, so daß kein Schmutz unter das Typschild eindringen kann. Dazu kann z.B. Dichtmaterial 16 auf die Rückseite 3 der Platte 2 ganzflächig oder linienförmig am Rand entlang aufgebracht werden. Es können aber auch Dichtstreifen oder -ringe eingelegt werden oder die Abdichtung durch spaltfreies Anschweißen des Typschildes auf das Gehäuse erfolgen.

## Patentansprüche

1. Handwerkzeugmaschine mit einem Typschild (1) von plattenförmiger Gestalt, das eine Beschriftung (5, 6) mit Angaben über den Hersteller oder den Typ der Handwerkzeugmaschine trägt, dadurch gekennzeichnet, daß das Typschild (1) aus transparentem Kunststoff besteht, daß die Beschriftung (5, 6) in Spiegelschrift auf einer dem Betrachter abgewandten Rückseite (3) des Typschildes (1) angebracht ist, daß das Typschild (1) mit der Handwerkzeugmaschine durch Einschieben in eine an der Handwerkzeugmaschine angeordnete Tasche (14) verbunden ist und daß die Tasche (14) aus einer Vertiefung in einem Gehäuse (12) der Handwerkzeugmaschine mit nach innen überstehenden Rändern (15) besteht.

2. Typschild nach Anspruch 1, dadurch gekennzeichnet, daß die Beschriftung (5, 6) durch Verändern der rückwärtigen Oberfläche (7) des Schildes (1) aufgebracht ist.

3. Typschild nach Anspruch 2, dadurch gekennzeichnet, daß die Beschriftung (5, 6) durch Heißprägen aufgebracht ist.

4. Typschild nach Anspruch 2, dadurch gekennzeichnet, daß die Beschriftung (5, 6) durch Ätzen oder Strahlenbehandlung wie z.B. IR-, UV- oder Laserlicht aufgebracht ist.

5. Typschild nach Anspruch 2, dadurch gekennzeichnet, daß die Beschriftung (5, 6) durch Umformen oder Zerspanen der Oberfläche (7) wie z.B. Fräsen, Gravieren oder Rollieren aufgebracht ist.

6. Typschild nach Anspruch 1, dadurch gekennzeichnet, daß die Beschriftung (5, 6) durch Aufbringen eines Zusatzstoffes, insbesondere Druckfarbe, aufgebracht ist.

7. Typschild nach einem der vorhergehenden Ansprüche, dadurch gekennzeichnet, daß das Material ein transparenter Kunststoff, z.B. Polyester, Polycarbonat, PVC oder PE ist.

8. Typschild nach einem der vorhergehenden Ansprüche, dadurch gekennzeichnet, daß die Beschriftung (5, 6) in farblichem Kontrast zu der Farbe des Gehäuses (12) des Erzeugnisses steht.

9. Typschild nach einem der vorhergehenden Ansprüche, dadurch gekennzeichnet, daß es gegenüber dem Gehäuse (12) des Erzeugnisses (13) insbesondere an den Rändern (15) abgedichtet ist.

## Claims

1. Hand tool having an identification plate (1) of plate-like form, which bears a marking (5, 6) containing data about the manufacturer or type of the hand tool, characterized in that the identification plate (1) consists of transparent plastic, in that the marking (5, 6) is made in mirror writing on a reverse side (3), facing away from the observer, of the identification plate (1), in that the identification plate (1) is connected to the hand tool by being slid into a pocket (14) arranged on the hand tool, and in that the pocket (14) comprises a recess in a housing (12) of the hand tool having inwardly protruding edges (15).

2. Identification plate according to Claim 1, characterized in that the marking (5, 6) is applied by altering the rear surface (7) of the plate (1).

3. Identification plate according to Claim 2, characterized in that the marking (5, 6) is applied by hot embossing.

4. Identification plate according to Claim 2, characterized in that the marking (5, 6) is applied by etching or irradiation, such as for example IR light, UV light or laser light.

5. Identification plate according to Claim 2, characterized in that the marking (5, 6) is applied by forming or machining the surface (7), such as for example milling, engraving or roller-burnishing.

6. Identification plate according to Claim 1, characterized in that the marking (5, 6) is applied by applying an additive substance, in particular printing ink.

7. Identification plate according to one of the preceding claims, characterized in that the material is a transparent plastic, for example polyester, polycarbonate, PVC or PE.

8. Identification plate according to one of the preceding claims, characterized in that the colour of the marking (5, 6) contrasts with the colour of the housing (12) of the product.

9. Identification plate according to one of the preceding claims, characterized in that it is sealed with respect to the housing (12) of the product (13), in particular at the edges (15).

## Revendications

1. Machine-outil à main comprenant une plaque d'identification (1) en forme de plaquette munie d'une inscription (5, 6) indiquant le fabricant ou le type de machine-outil,
caractérisée en ce que
- la plaque d'identification (1) est en matière plastique transparente,
- l'inscription (5, 6) est réalisée par une inscription renversée sur le dos (3) de la plaque (1), du côté opposé à l'observateur,
- la plaque (1) est reliée à la machine-outil en étant glissée dans une poche (14) prévue sur la machine et,
- la poche (14) est constituée par une cavité du boîtier (12) de la machine, dont les bords (15) dépassent vers l'intérieur.

2. Plaque d'identification selon la revendication 1,
caractérisée en ce que
l'inscription (5, 6) est réalisée en modifiant la surface arrière (7) de la plaque (1).

3. Plaque d'identification selon la revendication 2,
caractérisée en ce que
l'inscription (5, 6) est réalisée par estampage à chaud.

4. Plaque d'identification selon la revendication 2,
caractérisée en ce que
l'inscription (5, 6) est réalisée par attaque chimique ou traitement à un rayonnement comme par exemple une lumière infrarouge, ultraviolette ou un faisceau laser.

5. Plaque d'identification selon la revendication 2,
caractérisée en ce que
l'inscription (5, 6) est appliquée par transformation ou usinage de la surface (7) par exemple par fraisage, gravure ou passage d'une roulette.

6. Plaque d'identification selon la revendication 1,
caractérisée en ce que
l'inscription (5, 6) est réalisée par application d'une matière, notamment d'une couleur.

7. Plaque d'identification selon l'une quelconque des revendications précédentes,
caractérisée en ce que
la matière est une matière plastique transparente telle que polyester, polycarbonate, PVC ou PE.

8. Plaque d'identification selon l'une quelconque des revendications précédentes,
caractérisée en ce que
l'inscription (5, 6) est en contraste de couleur avec la couleur du boîtier (12) du produit.

9. Plaque d'identification selon l'une quelconque des revendications précédentes,
caractérisée en ce que
par rapport au boîtier (12) du produit (13), notamment les bords (15) sont rendus étanches.
